# FASCICULE DE BREVET EUROPEEN

(11) **EP 1 390 597 B1**
(45) Date de publication et mention de la délivrance du brevet: **09.08.2006**
(21) Numéro de dépôt: 02735554.4
(22) Date de dépôt: 22.05.2002
(51) Int. Cl.: E05G 1/06, E05G 1/04

(54) **DISPOSITIF DE STOCKAGE D'OBJETS**
BEHÄLTER FÜR GEGENSTÄNDE
DEVICE FOR STORING OBJECTS

(30) Priorité: 31.05.2001 FR 0107160
(43) Date de publication de la demande: 25.02.2004
(73) Titulaire: Amanagement, 75008 Paris (FR)
(72) Inventeur: MERCIER, Antoine, Francis, Pierre, F-75008 Paris (FR)
(74) Mandataire: Garel, Régis
(86) Numéro de dépôt international: PCT/FR2002/001722
(87) Numéro de publication internationale: WO 2002/097225

(56) Documents cités:
- EP-A- 0 492 115
- DE-C- 411 429
- FR-A- 2 576 962
- US-A- 3 705 754

## Description

La présente invention concerne un dispositif de stockage d'objets, comprenant au moins un coffre destiné au stockage desdits objets.

On connaît notamment des dispositifs de stockage d'objets tels que des marchandises ou des documents qui comportent au moins un coffre directement intégré sur un support destiné à être lui-même fixé ou disposé sur le sol. Ce type de coffre comprend généralement une enceinte extérieure ancrée définitivement sur le support ou alors formée d'une seule pièce avec ledit support, et une partie mobile montée déplaçable par rapport à l'enceinte extérieure. Cette partie mobile est généralement montée déplaçable entre une position ouverte permettant l'accès à l'intérieur du coffre et une position fermée dans laquelle ladite partie mobile est fixée à l'enceinte extérieure en empêchant ainsi l'accès à l'intérieur du coffre.

Par ailleurs, il est connu du document EP 0 492 115 un dispositif de stockage de marchandises dans lequel le coffre comprenant une enceinte extérieure montée amovible par emboîtement sur un support et une partie mobile reliée à l'enceinte extérieure, ladite partie mobile étant montée déplaçable entre une position ouverte permettant l'accès à l'intérieur du coffre et une position fermée dans laquelle ladite partie mobile est fixée à l'enceinte extérieure en empêchant l'accès à l'intérieur du coffre, le dispositif comprenant au moins une serrure solidaire du coffre, ladite serrure étant adaptée pour permettre, d'une part, la fermeture et l'ouverture de la partie mobile par rapport à l'enceinte extérieure,et d'autre part, le déverrouillage de l'enceinte extérieure du coffre du support.

L'invention a pour but de fournir un dispositif de stocage dans lequel la serrure est solidaire du support, ladite serrure comprenant un pêne apte à prendre l'une au moins des positions suivantes:
. une position de fermeture dans laquelle le pêne de la serrure électrique fixe la partie mobile du coffre qui lui est associé à l'enceinte extérieure,
. une position d'ouverture dans laquelle le pêne de la serrure électrique libère la partie mobile du coffre de l'enceinte extérieure du coffre,et
. une position de déverrouillage dans laquelle le pêne de la serrure électrique désolidarise l'enceinte extérieure du coffre qui lui est associé du support ;

Dans des modes de réalisation préférés du dispositif de stockage selon l'invention, on a recours, en outre, à l'une et/ou à l'autre des dispositions suivantes :
L'invention a pour but de fournir un dispositif de stockage dans lequel le coffre peut être monté de manière amovible sur un support et ce, par des moyens simples, efficaces et peu coûteux.
   - le dispositif comprend au plus N coffres et au moins N serrures ;
   - chaque serrure est une serrure électrique et le dispositif comprend en outre un système de commande pour commander sélectivement les serrures électriques ;
   - le support comprend au moins deux poutres sensiblement parallèles et l'enceinte extérieure de chaque coffre comprend deux rainures ayant une forme complémentaire de celle des poutres pour permettre un emboîtement et un alignement des coffres sur les deux poutres ;
   - les N serrures électriques sont logées dans l'une des deux poutres qui comprend N ouvertures pour permettre le passage des pênes desdites serrures, le pêne de chaque serrure électrique étant destiné a coopérer avec un trou traversant pratiqué dans le fond de l'une des deux rainures de l'enceinte extérieure de chaque coffre ;
   - une traverse est montée de manière escamotable sur les extrémités des deux poutres permettant l'emboîtement des coffres, ladite traverse étant verrouillée sur les extrémités des poutres au moyen d'une serrure ;
   - le support comprend deux poutres sensiblement parallèles et N paires d'éléments de soutien, chaque élément de soutien étant disposé sensiblement perpendiculairement sur la poutre qui lui est associée, et l'enceinte extérieure de chaque coffre comprend au moins deux rainures ayant une forme complémentaire de celle des éléments de soutien pour permettre un emboîtement de chaque coffre sur au moins une paire d'éléments de soutien ;
   - N serrures électriques sont logées respectivement dans les N paires d'éléments de soutien, le pêne de chaque serrure électrique étant destiné à coopérer avec un trou traversant pratiqué dans le fond de l'une des deux rainures de l'enceinte extérieure de chaque coffre ; et
   - la partie mobile de chaque coffre présente une ouverture destinée à être disposée en regard du trou traversant de l'enceinte extérieure lorsque la partie mobile est dans sa position fermée, ladite ouverture logeant une portion du pêne de la serrure qui lui est associée.

D'autres caractéristiques et avantages de l'invention apparaîtront au cours de la description détaillée suivante de plusieurs de ses formes de réalisation, données à titre d'exemples non limitatifs, en regard des dessins annexés sur lesquels :
- la figure 1 est une vue de face schématique d'un dispositif de stockage selon un premier mode de réalisation de l'invention ;
- la figure 2 est une vue en coupe partielle en perspective d'une poutre d'un support du dispositif de stockage selon le premier mode de réalisation
- la figure 3 est une vue en coupe de la poutre du support du dispositif de stockage ;
- les figures 4a, 4b et 4c sont des vues en coupe d'une serrure électrique selon 3 positions différentes ;
- la figure 5 est une vue en coupe d'un dispositif de stockage selon une variante du premier mode de réalisation ;
- la figure 6 est une vue en coupe d'un dispositif de stockage selon un second mode de réalisation de l'invention ;
- la figure 7 est une vue schématique en perspective d'un troisième mode de réalisation du dispositif de stockage selon l'invention ; et
- les figures 8a à 8f représentent le dispositif de stockage selon plusieurs configurations possibles.

Sur les différentes figures, les mêmes références désignent des éléments identiques ou similaires.

Le dispositif de stockage d'objets représenté à la figure 1 comporte principalement un support 1 comprenant deux poutres 2 parallèles sur lesquelles sont montés par emboîtement une pluralité de coffres 3a, ici au nombre de 6. Les deux poutres 2 présentent chacune une extrémité inférieure 21 fixée sur un socle 4. Les deux poutres présentent également des extrémités supérieures 22 par lesquelles sont emboîtés les différents coffres 3a.

Chaque coffre 3a comprend une enceinte extérieure 5 qui est montée amovible par emboîtement sur les deux poutres 2, et une partie mobile 6 qui est reliée à l'enceinte extérieure 5. La partie mobile 6 est montée déplaçable entre une position ouverte permettant l'accès à l'intérieur du coffre et une position fermée dans laquelle ladite partie mobile 6 est fixée à l'enceinte extérieure 5 en empêchant ainsi l'accès à l'intérieur du coffre. Les différents coffres 3a peuvent, par exemple, se présenter sous la forme de tiroir. De même, l'enceinte extérieure peut avoir une forme sensiblement parallélépipédique tandis que la partie mobile se présente sous la forme d'un panneau coulissant qui est guidé dans des rails réalisés sur l'enceinte du coffre.

Le support 1 ou plus précisément l'une des poutres 2 comporte également une pluralité de serrures 7 directement logées dans ladite poutre.

Dans l'exemple considéré à la figure 1, le dispositif de stockage peut comprendre au maximum six coffres 3a et par conséquent le dispositif de stockage comprend un minimum de six serrures 7, comme on peut le voir sur la figure 1. Les serrures 7 sont régulièrement espacées sur la poutre 2 et chaque serrure est approximativement disposée à mi-hauteur du coffre 3a qui lui est associé.

La figure 2 représente une coupe partielle schématique de la poutre 2 et de la disposition des serrures 7 à l'intérieur de cette poutre 2.

La poutre creuse 2 destinée à loger les serrures 7 présente, par exemple, une section sensiblement rectangulaire. La poutre 2 peut, par exemple, loger un rail 8 qui s'étend sur toute la longueur de la poutre 2 et dont l'extrémité inférieure (non représentée) est fixée au socle 4.

Comme on peut le voir sur la figure 3, le rail 8 présente une section sensiblement en forme de I et il comprend deux branches latérales 82 reliées par une branche médiane 81. Un élément de calage 9 est interposé entre les branches 82 du rail 8 et des nervures 23 disposées sur la paroi interne de la poutre 2. De même, chaque serrure 7 est interposée entre les deux branches latérales 82 du rail 8 et elles sont également en appui sur deux nervures de maintien 23 disposées sur la paroi interne de la poutre 2. Les serrures électriques 7 qui sont régulièrement réparties sur une portion de la longueur du rail 8 comprennent chacune un pêne 71 qui traverse la poutre 2 au travers d'un trou 24. Afin de permettre l'emboîtement des coffres 3a sur les deux poutres 2, l'enceinte extérieure 5 de chaque coffre 3a comprend, sur ses parois latérales, des rainures 51 verticales de forme complémentaire de celle des poutres 2 (figure 4a et figure 5). Ainsi, pour mettre en place les coffres 3a sur le support 1, il suffit d'emboîter les rainures 51 de l'enceinte extérieure 5 de chaque coffre 3a sur les extrémités supérieures 22 des deux poutres 2.

Lorsque les six coffres 3a sont montés par emboîtement sur les deux poutres 2, chaque serrure électrique 7 est dans une position dite de déverrouillage telle que représentée sur la figure 4a. Dans cette position de déverrouillage, l'extrémité libre du pêne 71 des serrures électriques est logée dans le trou 24 de la poutre 2 qui lui est associée. Dans cette position de déverrouillage, le coffre 3a situé à proximité du socle 4 repose directement sur les extrémités inférieures 21 des deux poutres 2, et les autres coffres 3a sont empilés les uns sur les autres. Comme on peut le voir sur les figures 4a, 4b et 4c, les rainures 51 de l'enceinte extérieure 5 sont également pourvues de trous traversants 52 et la partie mobile 6 de chaque coffre est également pourvue d'une ouverture ou d'un trou traversant 61 destiné à coopérer avec le pêne de la serrure qui lui est associée comme on le verra plus en détail dans la suite de la description.

Par ailleurs, chaque serrure 7 est reliée par liaison filière (non représenté) à un système de commande 10 qui sera également décrit plus en détail dans la suite de la description.

Ainsi, lorsque les pênes 71 des serrures électriques 7 sont en position de déverrouillage, l'enceinte extérieure 5 de chaque coffre 3a est emboîtée sur les poutres 2 tout en étant libre en déplacement en direction des extrémités supérieures 22 des poutres 2.

Le système de commande 10 commande également sélectivement les serrures électriques 7 pour placer les pênes 71 dans une position dite d'ouverture. Dans cette position d'ouverture, chaque pêne 71 est introduit dans le trou traversant 52 de l'enceinte extérieure 5 du coffre qui lui est associé, sans toutefois coopérer avec le trou traversant 61 de la partie mobile 6 du coffre. Ainsi, dans cette position d'ouverture, la partie mobile 6 de chaque coffre peut coulisser par rapport à son enceinte extérieure 5 en permettant à un utilisateur d'avoir accès à l'intérieur du coffre, tandis que l'enceinte extérieure est verrouillée sur le support 1.

De même, le système de commande 10 peut commander les pênes des serrures électriques dans une position dite de fermeture telle que représentée sur la figure 4c.

Dans cette position de fermeture, chaque pêne 71 est introduit dans le trou traversant ou ouverture 61 de la partie mobile 6 en la fixant par conséquent par rapport à l'enveloppe extérieure 5. Dans cette position de fermeture, la partie mobile 6 ainsi que l'enceinte extérieure 5 de chaque coffre sont verrouillées sur les poutres 2 du support 1, en empêchant à un utilisateur d'avoir accès à l'intérieur du coffre.

Avantageusement, le système de commande 10 permet de commander sélectivement les serrures électriques 7 afin de placer une serrure associée à un coffre dans une configuration ouverte, fermée ou déverrouillée sans toutefois changer la configuration des autres serrures électriques affectées aux autres coffres.

Ce système de commande 10 peut être destiné à permettre à un utilisateur de s'identifier afin de réceptionner son colis disposé dans l'un des coffres 3a. Dans ce cas, l'utilisateur pourra par exemple entrer un code confidentiel correspondant à son colis sur un clavier (non représenté). Ce code confidentiel pourra alors être comparé avec un code connu du système de commande pour valider ou non l'ouverture du coffre qui a été affecté au colis par un opérateur ayant reprogrammé le système de commande.

Le système de commande 10 peut être, par exemple, disposé sur une traverse 11 montée de manière escamotable sur les extrémités supérieures 22 des poutres 2. A cet effet, la traverse 11 peut par exemple présenter une extrémité montée pivotante sur l'extrémité supérieure 22 de l'une des poutres tandis que l'autre extrémité de la traverse 11 est fixée sur l'extrémité 22 de l'autre poutre 2 au moyen d'une serrure à clé ou électrique 11a. Ainsi, pour disposer l'ensemble des coffres 3a sur le support 1, il faut escamoter la traverse 11 afin de libérer l'espacé délimité par les deux poutres 2, puis emboîter l'ensemble des coffres, et ramener l'extrémité libre de la traverse 11 sur l'extrémité 22 de la poutre 2 qui lui est associée et enfin verrouiller la serrure 11a afin d'assurer la fixation de la traverse 11 sur le support 1.

Selon l'une des utilisations avantageuses de l'invention, telle que représentée sur les figures 8a et 8f, le dispositif de stockage selon l'invention permet d'utiliser des coffres de tailles différentes suivant l'utilisation voulue. Ainsi, tel que représenté sur la figure 8a, le dispositif de stockage peut comprendre, par exemple, au maximum six coffres, et dans ce cas chaque serrure électrique sera associée à un seul coffre. Dans ce cas, le système de commande 10 commandera sélectivement chaque serrure électrique 7 afin de permettre l'ouverture, la fermeture ou le verrouillage d'un coffre 3a.

Suivant une autre utilisation du dispositif de stockage tel que représenté sur la figure 8b, le dispositif de stockage ne comporte plus que quatre coffres dont un coffre 3c dont la hauteur est sensiblement identique à la somme des hauteurs de trois coffres de petite taille 3a. Dans ce cas, les trois serrures destinées à la fixation du coffre 3c seront commandées simultanément par le dispositif de commande qui sera reprogrammé à cet effet.

De même, selon la figure 8c, le dispositif de stockage peut comprendre deux coffres 3a de petite taille ainsi que deux coffres 3b de taille différente. Chaque coffre 3b présente une hauteur sensiblement identique à la somme des hauteurs de deux coffres de petite taille 3a. Dans ce cas, deux serrures seront associées à chaque coffre 3b et le système de commande 10 sera reprogrammé afin que deux serrures électriques associées au même coffre 3b soient commandées simultanément.

De même, suivant une autre utilisation du dispositif de stockage, ce dernier peut également comprendre deux coffres de petite taille 3a et un coffre 3d tel que représenté sur la figure 8d. Ce coffre 3d qui présente une hauteur sensiblement équivalente à la somme des hauteurs de quatre coffres de petite taille 3a est également associé à quatre serrures 7.

Selon une autre utilisation du dispositif de stockage tel que représenté sur la figure 8e, celui-ci peut également comprendre un seul coffre de petite taille 3a et un coffre 3e auquel seront affectées les cinq autres serrures qui seront commandées simultanément par le système de commande 10.

Enfin, selon une autre utilisation du dispositif de stockage, les poutres 2 peuvent également supporter un seul et unique coffre 3f de grande taille et dont la hauteur correspond sensiblement à la somme des hauteurs des six coffres de petite taille 3a et dans ce cas le système de commande, après reprogrammation, commandera simultanément les six serrures électriques 7.

Ainsi, on comprend qu'étant donné que chaque serrure est directement logée dans une poutre 2, l'installation des coffres de différentes tailles 3a à 3f, leur remplacement ainsi que leur maintenance ne nécessitent en aucun cas le démontage des serrures électriques qui restent donc logées à l'intérieur des poutres.

Selon une variante de réalisation représentée sur la figure 5, le dispositif de stockage peut également comporter quatre poutres 2 permettant la fixation de trois rangées de coffres qui peuvent être de tailles différentes. Dans ce cas, trois poutres pourront, par exemple, être équipées de serrures électriques 7 régulièrement réparties sur la hauteur desdites poutres 2.

Selon un autre mode de réalisation de l'invention représenté sur la figure 6, les enceintes extérieures 5 des coffres ne sont plus pourvues de rainures mais d'épaulements 53 destinés à venir en butée sur les poutres 2 du dispositif de stockage.

La présence des épaulements 53 permet avantageusement l'emboîtement des coffres par l'avant des poutres 2, de sorte qu'il n'est plus nécessaire d'emboîter les coffres par les extrémités supérieures desdites poutres 2.

Selon ce mode de réalisation, il est également possible d'équiper chaque poutre 2 disposée entre deux rangées de coffres de deux serrures destinées à coopérer avec les coffres de deux rangées distinctes.

Selon une variante de réalisation non représentée sur les figures, le support 1 ou plus exactement les poutres 2 du support peuvent également être disposées horizontalement et non plus verticalement.

Selon un autre mode de réalisation de l'invention représenté sur la figure 7, le support comprend deux poutres 2 sensiblement parallèles et N paires d'éléments de soutien 12. Chaque élément de soutien 12 est disposé sensiblement perpendiculairement par rapport à la poutre 2 qui lui est associée. Ainsi, deux éléments de soutien 12 formant une paire sont disposés respectivement sur les deux poutres 2 et sont également disposés en regard pour coopérer avec un coffre 3a. Dans ce mode de réalisation, l'enceinte extérieure 5 de chaque coffre comprend, sur ses parois latérales, au moins deux rainures horizontales ayant une forme complémentaire de celle des éléments de soutien 12 pour permettre un emboîtement de chaque coffre sur au moins une paire d'éléments de soutien.

Bien entendu, comme indiqué précédemment, deux coffres 3a de petites tailles peuvent être remplacées par un coffre double ayant une hauteur sensiblement égale à la hauteur des deux coffres de petites tailles. Dans ce cas, les parois latérales du coffre double seront chacune pourvues de deux rainures horizontales destinées à coopérer avec deux éléments de soutien 12 rapportés sur la même poutre 2.

Comme on peut le voir sur la figure 7, les deux rainures 51 d'un même coffre de petite taille 3a sont munies de trous traversants 52 destinés à coopérer avec des serrures électriques 7 disposées à l'intérieur des éléments de soutien 12 des deux poutres 2, lesquelles peuvent être disposées horizontalement ou verticalement comme représenté sur les figures.

## Revendications

1. Dispositif de stockage d'objets, comprenant au moins un coffre (3a) destiné au stockage desdits objets,
le coffre (3a) comprenant une enceinte extérieure (5) montée amovible par emboîtement sur un support (1) et une partie mobile (6) reliée a l'enceinte extérieure (5), ladite partie mobile (6) étant montée déplaçable entre une position ouverte permettant l'accès à l'intérieur du coffre et une position fermée dans laquelle ladite partie mobile (6) est fixée à l'enceinte extérieure en empêchant l'accès à l'intérieur du coffre, **caractérisé en ce que** le dispositif comprend au moins une serrure (7) solidaire du support (1), ladite serrure comprenant un pêne (71) apte à prendre l'une au moins des positions suivantes:
- une position de fermeture dans laquelle le pêne (71) de la serrure électrique (7) fixe la partie mobile (6) du coffre qui lui est associé à l'enceinte extérieure (5),
- une position d'ouverture dans laquelle le pêne (71) de la serrure électrique libère la partie mobile (6) du coffre de l'enceinte extérieure (5) du coffre, et
- une position de déverrouillage dans laquelle le pêne (71) de la serrure électrique désolidarise l'enceinte extérieure (5) du coffre qui lui est associé du support (1).

2. Dispositif selon la revendication 1, comprenant au plus N coffres (3a) et au moins N serrures (7).

3. Dispositif selon la revendication 2, dans lequel chaque serrure (7) est une serrure électrique et le dispositif comprend en outre un système de commande (10) pour commander sélectivement les serrures électriques (7).

4. Dispositif selon la revendication 3, dans lequel le support (1) comprend au moins deux poutres (2) sensiblement parallèles et l'enceinte extérieure (5) de chaque coffre comprend deux rainures (51) ayant une forme complémentaire de celle des poutres (2) pour permettre un emboîtement et un alignement des coffres (3a) sur les deux poutres (2).

5. Dispositif selon la revendication 4, dans lequel les N serrures électriques (7) sont logées dans l'une des deux poutres (2) qui comprend N ouvertures (24) pour permettre le passage des pênes (71) desdites serrures (7), le pane (71) de chaque serrure électrique étant destine à coopérer avec un trou traversant (52) pratique dans le fond de l'une des deux rainures (51) de l'enceinte extérieure (5) de chaque coffre.

6. Dispositif selon l'une ou l'autre des revendications 4 et 5, clans lequel une traverse (11) est montée de manière escamotable sur les extrémités (22) des deux poutres (2) permettant l'emboitement des coffres, ladite traverse (11) étant verrouillée sur les extrémités (22) des poutres (2) au moyen d'une serrure.

7. Dispositif selon la revendication 3, dans lequel le support comprend deux poutres (2) sensiblement parallèles et N paires d'éléments de soutien (12), chaque élément de soutien (12) étant dispose sensiblement perpendiculairement sur la poutre qui lui est associée, et l'enceinte extérieure (5) de chaque coffre comprend au moins deux rainures (51) ayant une forme complémentaire de celle des éléments de soutien (12) pour permettre un emboîtement de chaque coffre sur au moins une paire d'éléments de soutien (12).

8. Dispositif selon la revendication 7, dans lequel les N serrures électriques (7) sont logées respectivement clans les N paires d'éléments de soutien (12), le pêne (71) de chaque serrure électrique (7) étant destiné à coopérer avec un trou traversant (52) pratique dans le fond de l'une des deux rainures (51) de l'enceinte extérieure (5) de chaque coffre.

9. Dispositif selon l'une ou l'autre des revendications 5 et 8, dans lequel la partie mobile (6) de chaque coffre présente une ouverture (61) destinée à être disposée en regard du trou traversant (52) de l'enceinte extérieure (5) lorsque la partie mobile (6) est dans sa position fermée, ladite ouverture (61) logeant une portion du pêne (71) de la serrure (7) qui lui est associée

## Claims

1. Object storage device, including at least one compartment (3a) intended for the storage of said objects, the compartment (3a) including an outer enclosure (5) mounted to be removable by being fitted into a support (1) and a mobile part (6) connected to the outer enclosure (5), said mobile part (6) being mounted to be movable between an open position allowing access inside the compartment and a closed position wherein said mobile part (6) is anchored to the outer enclosure preventing access inside the compartment, **characterised in that** the device includes at least one lock (7) integral with the support (1), said lock including a bolt (71) able to assume at least one of the following positions:
- a closed position wherein the bolt (71) of the electric lock (7) anchors the mobile part (6) of the compartment which is associated with it to the outer enclosure (5),
- an open position wherein the bolt (71) of the electric lock releases the mobile part (6) of the compartment from the outer enclosure (5) of the compartment, and
- an unlocked position wherein the bolt (71) of the electric lock unfastens the outer enclosure (5) of the compartment which is associated with it from the support (1).

2. Device according to claim 1, including at the most N boxes (3a) and at least N locks (7).

3. Device according to claim 2, wherein each lock (7) is an electric lock and the device additionally includes a control system (10) for the selective control of the electric locks (7).

4. Device according to claim 3, wherein the support (1) includes at least two substantially parallel beams (2) and the outer enclosure (5) of each compartment includes two grooves (51) complementary in shape to that of the beams (2) to allow the compartments (3a) to be fitted into and aligned on the two beams (2).

5. Device according to claim 4, wherein the N electric locks (7) are housed in one of the two beams (2) which includes N apertures (24) to allow the bolts (71) of said locks (7) to pass through, the bolt (71) of each electric lock being intended to engage with a through hole (52) provided in the bottom of one of the two grooves (51) of the outer enclosure (5) of each compartment.

6. Device according to one or other of claims 4 and 5, wherein a crossbeam (11) is mounted retractably on the ends (22) of the two beams (2) allowing the compartments to be fitted together, said crossbeam (11) being locked onto the ends (22) of the beams (2) by means of a lock.

7. Device according to claim 3, wherein the support includes two substantially parallel beams (2) and N pairs of support components (12), each support component (12) being arranged substantially perpendicularly on the beam which is associated with it, and the outer enclosure (5) of each compartment includes at least two grooves (51) complementary in shape to that of the support components (12) to allow each compartment to be fitted onto at least one pair of support components (12).

8. Device according to claim 7, wherein the N electric locks (7) are housed respectively in the N pairs of support components (12), the bolt (71) of each electric lock (7) being intended to engage with a through hole (52) provided in the bottom of one of the two grooves (51) of the outer enclosure (5) of each compartment.

9. Device according to one or other of claims 5 and 8, wherein the mobile part (6) of each compartment has an aperture (61) intended to be placed opposite the through hole (52) of the outer enclosure (5) when the mobile part (6) is in its closed position, said aperture (61) housing a portion of the bolt (71) of the lock (7) which is associated with it.

## Patentansprüche

1. Vorrichtung zum Aufbewahren von Gegenständen, umfassend wenigstens ein Schließfach (3a), das zum Aufbwahren der Gegenstände vorgesehen ist, wobei das Schließfach (3a) eine äußere, durch Einfügung an einem Ständer (1) unbeweglich angebrachte Einfassung (5) und einen mit der äußeren Einfassung (5) verbundenen beweglichen Teil (6) umfasst, wobei der bewegliche Teil (6) verschiebbar zwischen einer offenen Position, welche den Zugang zum Inneren des Schließfachs ermöglicht, und einer geschlossenen Position, in welcher der bewegliche Teil (6) an der äußeren Einfassung fixiert ist zum Verhindern des Zugangs zum Inneren des Schließfachs, angebracht ist,
**dadurch gekennzeichnet, dass** die Vorrichtung wenigstens ein fest mit dem Ständer (1) verbundenes Schloss (7) umfasst, wobei das Schloss einen Riegel (71) umfasst, welcher dazu in der Lage ist, wenigstens eine der folgenden Positionen einzunehmen:
- eine Schließposition, in welcher der Riegel (71) des elektrischen Schlosses (7) den beweglichen Teil (6) des ihm zugeordneten Schließfachs an der äußeren Einfassung (5) fixiert,
- eine Öffnungsposition, in welcher der Riegel (71) des elektrischen Schlosses den beweglichen Teil (6) des Schließfachs von der äußeren Einfassung (5) des Schließfachs freigibt, und
- eine Entriegelungsposition, in welcher der Riegel (71) des elektrischen Schlosses die äußere Einfassung (5) des ihm zugeordneten Schließfachs vom Ständer (1) trennt.

2. Vorrichtung nach Anspruch 1, umfassend höchstens N Schließfächer (3a) und wenigstens N Schlösser (7).

3. Vorrichtung nach Anspruch 2, wobei jedes Schloss (7) ein elektrisches Schloss ist, und wobei die Vorrichtung ferner ein Steuer/Regel-System (10) zum selektiven Ansteuern der elektrischen Schlösser (7) umfasst.

4. Vorrichtung nach Anspruch 3, wobei der Ständer (1) wenigstens zwei im wesentlichen parallele Träger (2) umfasst und die wobei die äußere Einfassung (5) von jedem Schließfach zwei Nuten (51) umfasst, welche eine zur Form der Träger (2) komplementäre Form aufweisen, um eine Einfügung und eine Ausrichtung der Schließfächer (3a) an den beiden Trägern (2) zu ermöglichen.

5. Vorrichtung nach Anspruch 4, wobei die N elektrischen Schlösser (7) in einem der beiden Träger (2) untergebracht sind, welcher N Öffnungen (24) aufweist, um den Durchtritt der Riegel (71) der Schlösser (7) zu ermöglichen, wobei der Riegel (71) von jedem elektrischen Schloss dazu bestimmt ist, mit einem im Boden einer der zwei Nuten (51) der äußeren Einfassung (5) von jedem Schließfach ausgeführten Durchgangsloch (52) zusammenzuwirken.

6. Vorrichtung nach Anspruch 4 oder 5, wobei ein Querträger (11) auf versenkbare Weise an den Enden (22) der zwei Träger (2) angebracht ist, wodurch die Einfügung von Schießfächem ermöglicht ist, wobei der Querträger (11) an den Enden (22) der Träger (2) vermittels eines Schlosses verriegelt ist.

7. Vorrichtung nach Anspruch 3, wobei der Ständer zwei im wesentlichen parallele Träger (2) und N Paare von Halteelementen (12) umfasst, wobei jedes Halteelement (12) im wesentlichen orthogonal auf dem ihm zugeordneten Träger angeordnet ist, und wobei die äußere Einfassung (5) von jedem Schließfach wenigstens zwei Nuten (51) aufweist, welche eine zu den Halteelementen (12) komplementäre Form aufweisen, um eine Einfügung von jedem Schließfach an wenigstens einem Paar von Halteelementen (12) zu ermöglichen.

8. Vorrichtung nach Anspruch 7, wobei die N elektrischen Schlösser (7) jeweils in den N Paaren von Halteelementen (12) untergebracht sind, wobei der Riegel (71) von jedem elektrischen Schloss (7) dazu bestimmt ist, mit einem im Boden einer der zwei Nuten (51) der äußeren Einfassung (5) von jedem Schließfach ausgeführten Durchgangsloch (52) zusammenzuwirken.

9. Vorrichtung nach Anspruch 5 oder 8, wobei der bewegliche Teil (6) von jedem Schließfach eine Öffnung (61) aufweist, welche dazu bestimmt ist gegenüber des Durchgangslochs (52) der äußeren Einfassung (5) angeordnet zu sein, wenn der bewegliche Teil (6) in seiner geschlossenen Position ist, wobei die Öffnung (61) einen Teil des Riegels (71) des ihr zugeordneten Schlosses (7) aufnimmt.
